# EUROPÄISCHE PATENTSCHRIFT

(11) **EP 0 774 575 B1**
(45) Veröffentlichungstag und Bekanntmachung des Hinweises auf die Patenterteilung: **16.05.2001**
(21) Anmeldenummer: 96115800.3
(22) Anmeldetag: 02.10.1996
(51) Int. Cl.: F02F 1/38, F01L 1/24

(54) **Gegossener Zylinderkopf einer mehrzylindrigen Brennkraftmaschine**
Cast cylinder head for an internal combustion engine
Culasse moulée d'un moteur à combustion interne multicylindre

(30) Priorität: 15.11.1995 DE 19542495
(43) Veröffentlichungstag der Anmeldung: 21.05.1997
(73) Patentinhaber: DaimlerChrysler AG, 70567 Stuttgart (DE)
(72) Erfinder: Dohn, Michael, 74372 Sersheim (DE); Zaiss, Eduard, 70327 Stuttgart (DE); Eisberg, Gerhard, 72622 Nürtingen (DE); Escherle, Erwin, 70619 Stuttgart (DE); Rau, Erhard, 73235 Weilheim (DE)

(56) Entgegenhaltungen:
- DE-C- 4 417 480
- FR-A- 2 659 692

## Beschreibung

Die Erfindung bezieht sich auf einen gegossenen Zylinderkopf einer mehrzylindrigen Brennkraftmaschine gemäß dem Oberbegriff des Patentanspruchs 1.

Aus der FR-A-2 659 692 ist ein gattungsgemäßer Zylinderkopf einer mehrzylindrigen Brennkraftmaschine bekannt. Der Zylinderkopf umfaßt in der Zylinderkopfdecke angeordnete Sacklochbohrungen zur Aufnahme von Ventilspiel-Ausgleichselementen, wobei die Sacklochbohrungen über Verteilerkanäle mit einem Längsölkanal zur Druckölversorgung der Ventilspiel-Ausgleichselemente und über Rücklauföffnungen mit einem Ölsammelraum in Verbindung stehen. Die Sacklochbohrungen und der Längsölkanal müssen in einem eigenen Arbeitsgang erzeugt werden und verteuern die Herstellung des Zylinderkopfes.

Zum allgemeinen technischen Hintergrund wird noch auf die DE 44 17 480 C1, die EP 0 416 600 A1 und die DE 43 44 356 A1 verwiesen.

Es ist die Aufgabe der Erfindung einen Zylinderkopf derart auszubilden, daß eine vereinfachte und damit kostengünstigere Herstellung gewährleistet ist.

Diese Aufgabe wird erfindungsgemäß durch die im Kennzeichen des Patentanspruchs 1 gegebenen Merkmale gelöst.

Der erfindungsgemäße Zylinderkopf besitzt in der Zylinderkopfdecke angeordnete Sacklochbohrungen zur Aufnahme von Ventilspiel-Ausgleichselementen. Die Sacklochbohrungen stehen über Verteilerkanäle mit einem sich in Zylinderkopflängsrichtung erstreckenden Längsölkanal zur Druckölversorgung der Ventilspiel-Ausgleichselemente in Verbindung. Jede Sacklochbohrung steht über eine an ihrem unteren Ende liegende Rücklauföffnung mit einem Ölsammelraum in Verbindung. Die Sacklochbohrungen, der Längsölkanal, die Verteilerkanäle, die Rücklauföffnungen und der Ölsammelraum werden durch einen Gießkern eingegossen. Erreicht wird dies durch einen Multifunktionalkern, auch als Ölgaleriekern bezeichnet, der mehrere Kernteilstücke umfaßt. Ein Grundkern dient zur Herstellung der Rücklauföffnungen und des Ölsammelraumes. Ein erstes mit dem Grundkern verbundenes Kernteilstück dient zur Herstellung der Sacklochbohrungen. Ein zweites mit dem ersten Kernteilstück verbundenes Kernteilstück dient zur Herstellung des Längsölkanals und der Verteilerkanäle. Der Multifunktionalkern ist über zwei Kernlager im Kokillenunterteil abgestützt. In einem weiteren Ausführungsbeispiel erstreckt sich zwischen Gaswechselventilen und Kammern in Zylinderkopflängsrichtung ein Sekundärluftkanal, der zu den einzelnen Auslaßkanälen abzweigende Verbindungsstücke besitzt. Der Sekundärluftkanal und die Verbindungsstücke werden durch ein drittes Kernteilstück hergestellt, das über ein Kernlager mit den anderen Kernteilstücken des Multifunktionalkernes verbunden ist.

Durch die Erfindung wird eine vereinfachte Herstellung des Zylinderkopfes erreicht. Der Multifunktionalkern dient zur gleichzeitigen Herstellung mehrerer Elemente des Zylinderkopfes, so daß sowohl Bearbeitungsverfahren, wie beispielsweise das Bohren des Längsölkanals, als auch die Einlage von Einzelkernen entfallen können. Vorteilhafterweise wird das den Sekundärluftkanal ausbildende Kernteilstück an dem dem Kettenschacht abgewandten Kernlager gehalten, so daß der Sekundärluftkanal von den anderen Kernteilstücken abgetrennt ist und somit nur eine Verbindung zum Auslaßkanal besitzt. Das Kernteilstück kann aber auch noch zusätzlich an das Kernlager im Kettenkasten angebunden sein, so daß der Kern eine größere Stabilität erhält. Dann muß der Sekundärluftkanal auf dieser Seite allerdings nachträglich verschlossen werden. Der Sekundärluftkanal verläuft beliebig, vorteilhafterweise aber mäanderförmig, zwischen den Gaswechselkanälen und den Kammern, so daß der Kühlwasserraum des Zylinderkopfes weitgehend erhalten bleibt.

Weitere Ausgestaltungen und Vorteile gehen aus der Beschreibung hervor.

Ein Ausführungsbeispiel der Erfindung ist im folgenden in drei Zeichnungen mit weiteren Einzelheiten näher erläutert, und zwar zeigen:
- Fig. 1: einen Querschnitt durch einen erfindungsgemäßen Zylinderkopf,
- Fig. 2: den Zylinderkopf aus Fig. 1 im Längsschnitt und
- Fig. 3: einen Teilschnitt durch den Zylinderkopf aus Fig. 1 und 2.

In den Figuren 1 bis 3 ist ein Zylinderkopf 1 für eine hier nicht näher dargestellte mehrzylindrige Brennkraftmaschine gezeigt. Der Zylinderkopf 1 umfaßt ein einteiliges Gußstück mit einem Zylinderkopfboden 2 und die von diesem nach oben bis zu einer Deckeltrennebene 3 abführenden längsseitigen Außenwände 4,5 und stirnseitigen Außenwände 6,7.

Im Zylinderkopf 1 ist mit Abstand zu dem Zylinderkopfboden 2 eine Zylinderkopfdecke 8 eingegossen, durch die ein Kühlwasserraum 9 von einem darüberliegenden Steuerraum 10 abgetrennt ist. In der Zylinderkopfdecke 8 ist ein Ölsammelraum 11 angeordnet über dem wiederum ein Längsölkanal 12 verläuft.

Der Zylinderkopfboden 2 besitzt für jeden Zylinder einen Brennraum 13, von dem jeweils ein hier nicht dargestellter Einlaßkanal, ein Auslaßkanal 14 und hier ebenfalls nicht dargestellte Kammern zur Aufnahme einer Zündkerze, einer Einspritzdüse oder dergleichen ausgehen. Der Einlaß- und der Auslaßkanal 14 durchsetzen den Kühlwasserraum 9 bis zu den längsseitigen Außenwänden 4,5.

In der Zylinderkopfdecke 8 sind symmetrisch zur Längsmittelebene 15 V-förmig und versetzt zueinander stehende Sacklochbohrungen 16 zur Aufnahme von Ventilspiel-Ausgleichselementen angeordnet, wobei jede Sacklochbohrung 16 über einen querverlaufenden Verteilerkanal 17 mit dem sich in Zylinderkopflängsrichtung 18 erstreckenden Längsölkanal 12 zur Druckölversorgung der Ventilspiel-Ausgleichselemente in Verbindung steht. Um den Abfluß des Drucköls aus der Sacklochbohrung 16 zu ermöglichen, steht jede Sacklochbohrung 16 an ihrem unteren Ende über eine Rücklauföffnung 19 mit dem Ölsammelraum 11 in Verbindung durch den das öl aus dem Zylinderkopf 1 über einen Kettenschacht 20 und durch spezielle hier nicht dargestellte Ölrücklaufbohrungen in die Ölwanne der Brennkraftmaschine zurückfließen kann.

Gemäß der Erfindung werden die Sacklochbohrungen 16, der Längsölkanal 12, die Verteilerkanäle 17, die Rücklauföffnungen 19 und der Ölsammelraum 11 durch einen einzigen Gießkern, der als Multifunkt:ionalkern a ausgebildet ist, ausgeformt. Das Bohren des Längsölkanals, der Verteilerkanäle und der Rücklauföffnungen als auch die Einlage von Einzelkernen entfallen damit. Lediglich die vorgegossenen Sacklochbohrungen 16 zur Aufnahme von Ventilspiel-Ausgleichselementen werden anschließend fertig gebohrt. Der Multifunktionalkern a, auch als Ölgaleriekern bezeichnet, umfaßt mehrere Kernteilstücke b bis d. Ein Grundkern b dient zur Herstellung des Ölsammelraumes 11 und der Rücklauföffnungen 19. Ein erstes mit dem Grundkern b verbundenes Kernteilstück c dient zur Herstellung der Sacklochbohrungen 16. Ein zweites mit dem ersten Kernteilstück c verbundenes Kernteilstück d dient zur Herstellung des rohrförmigen Längsölkanals 12 und der den Kern des Längsölkanals 12 stabilisierenden Verteilerkanäle 17. Der Multifunktionalkern a ist über zwei Kernlager a', a'' im Kokillenunterteil abgestützt. Im Bereich einer Federauflagefläche 21 einer Ventilführung wird eine definierte Trennebene 22 zwischen Grundkern b und einem zur Bildung des Steuerraumes 10 notwendigen Steuerraumkern f gelegt, in der sich beim Gießen zwangsläufig eine Gußhaut bildet, die bei der anschließenden Bearbeitung der Federauflagefläche 21 vom Bearbeitungswerkzeug zumindest teilweise aufgeschnitten wird, so daß hierdurch automatisch ein Ölablauf zum übrigen Ölraum hergestellt wird.

In einer weiteren Ausgestaltung der Erfindung verläuft im Kühlwasserraum 9 ein Sekundärluftkanal 23 in etwa mäanderförmig in Zylinderkopflängsrichtung 18 zwischen den Gaswechselkanälen 14 und den Kammern und zwar so, daß der Kühlwasserraum 9 des Zylinderkopfes 1 weitgehend erhalten bleibt. Der Sekundärluftkanal 23 besitzt jeweils zu den einzelnen Auslaßkanälen 14 abzweigende Verbindungsstücke 24, die im ventilnahen Bereich 25 an der dem Einlaßkanal zugewandten Seite des Auslaßkanals 14 münden.

Der Sekundärluftkanal 23 und die Verbindungsstücke 24 werden durch ein weiteres Kernteilstück e hergestellt, das über ein Kernlager a' mit den anderen Kernteilstücken b bis d des Multifunktionalkernes a verbunden ist. Hier entfallen ebenfalls Bearbeitungsvorgänge, wie die Tieflochbohrung des Sekundärluftkanals und das Bohren der Verbindungsstücke, und das Einlegen eines Einzelkernes.

Das Kernteilstück e ragt im ventilnahen Bereich 25 in einen hier nicht dargestellten Auslaßkanal-Kern, der dazu entsprechend ausgespart ist. Die beim Gießen zwischen Auslaßkanal 14 und Verbindungsstück 24 entstandene Gußhaut liegt dadurch innerhalb des Auslaßkanals 14. Der Bereich 25 des Auslaßkanals 14 wird üblicherweise durch Formfräser bearbeitet, wodurch in vorteilhafter Weise gleichzeitig die Gußhaut entfernt wird.

## Patentansprüche

1. Gegossener Zylinderkopf (1) einer mehrzylindrigen Brennkraftmaschine mit im Kühlwasserraum (9) angeordneten Gaswechselkanälen (14) und Kammern für Zündkerzen oder Einspritzdüsen und mit in der Zylinderkopfdecke (8) angeordneten Sacklochbohrungen (16) zur Aufnahme von Ventilspiel-Ausgleichselementen, wobei jede Sacklochbohrung (16) mit einem sich in Zylinderkopflängsrichtung (18) erstreckenden Längsölkanal (12) zur Druckölversorgung der Ventilspiel-Ausgleichselemente in Verbindung steht und daß ferner jede Sacklochbohrung (16) an ihrem unteren Ende mit einer Rücklauföffnung (19) zu einem Ölsammelraum (11) in Verbindung steht, und wobei die Sacklochbohrungen (16) und der Längsölkanal (12) durch Verteilerkanäle (17) verbunden sind, und wobei der Ölsammelraum (11) durch einen Gießkern (a) gebildet ist,
**dadurch gekennzeichnet,**
**daß** die Sacklochbohrungen (16), der Längsölkanal (12), die Verteilerkanäle (17) und die Rücklauföffnungen (19) ebenfalls durch Gießkerne (b, c, d) gebildet sind, die mit dem Gießkern (b) des Ölsammelraumes (11) zu einem einzigen Gießkern (a) ausgebildet sind.

2. Gegossener Zylinderkopf nach Anspruch 1,
**dadurch gekennzeichnet,**
**daß** der Zylinderkopf (1) einen Sekundärluftkanal (23) umfaßt, der durch ein Kernteilstück (e) des Gießkerns (a) ausgebildet ist.

3. Gegossener Zylinderkopf nach Anspruch 2,
**dadurch gekennzeichnet,**
**daß** der durch das Kernteilstück (e) gebildete Sekundärluftkanal (23) sich in Zylinderkopflängsrichtung (18) zwischen den Gaswechselkanälen (14) und den Kammern in etwa mäanderförmig erstreckt und das Kernteilstück (e) jeweils zu den einzelnen Auslaßkanälen (14) abzweigende Verbindungsstücke (24) besitzt.

## Claims

1. Cast cylinder head (1) of a multi-cylinder internal combustion engine having exchange passages (14) arranged in the coolant water chamber (9) and compartments for ignition plugs or injection nozzles and having blind bores (16) arranged in the cylinder head cover (8) for receiving valve clearance-compensating elements, each blind bore (16) being connected to a longitudinal oil passage (12) extending in the cylinder head longitudinal direction (18) for supplying the valve clearance-compensating elements with pressurised oil and the bottom end of each blind bore (16) additionally being connected to a return orifice (19) to an oil catchment chamber (11), the blind bores (16) and the longitudinal oil passage (12) being connected by distributor passages (17), and the oil catchment chamber (11) being formed by a casting core (a)
**characterised in that**
the blind bores (16), the longitudinal oil passage (12), the distributor passages (17) and the return orifices (19) are also formed by casting cores (b, c, d) which are designed to make up a single casting core (a) in conjunction with the casting core (b) of the oil catchment chamber (11).

2. Cast cylinder head as claimed in claim 1,
**characterised in that**
the cylinder head (1) has a secondary air passage (23) which is formed by a core part-piece (e) of the casting core (a).

3. Cast cylinder head as claimed in claim 2,
**characterised in that**
the secondary air passage (23) formed by the core part-piece (e) extends in the cylinder head longitudinal direction (18) between the exchange passages (14) and the chambers in a more or less meandering design and the core part-piece (e) has connecting pieces (24) branching off respectively to the individual outlet passages (14).

## Revendications

1. Culasse moulée (1) d'un moteur à combustion interne multicylindrique, avec des canaux de changement des gaz (14), disposés dans l'enceinte d'eau de refroidissement (9), et des chambres pour bougies d'allumage ou de injecteurs et avec des perçages en trou borgne (16) ménagés dans le plafond de culasse (8), pour recevoir des éléments de compensation de jeu de soupapes, chaque perçage en trou borgne (16) étant relié à un canal longitudinal d'huile (12) s'étendant dans la direction longitudinale (18) de la culasse, pour assurer l'alimentation en huile sous pression des éléments de compensation de jeu de soupapes, et en ce qu'en outre chaque perçage en trou borgne (16) est relié, à son extrémité inférieure, à une ouverture de retour (19) allant à une enceinte collectrice d'huile (11), et les perçages en trou borgne (16) et le canal longitudinal d'huile (12) étant reliés par des canaux de distribution (17), et l'enceinte collectrice d'huile (11) étant constituée par un noyau de moulage (a),
caractérisée en ce que
les perçages en trou borgne (16), le canal longitudinal d'huile (12), les canaux de distribution (17) et les ouvertures de retour (19) sont également constitués par des noyaux de moulage (b, c, d), qui sont constitués, avec le noyau de moulage (b) de l'enceinte collectrice d'huile (11), pour former un noyau de moulage (11) unique.

2. Culasse moulée selon la revendication 1, caractérisée en ce que la culasse (1) comprend un canal d'air secondaire (23) constitué par une pièce partielle de noyau (e) appartenant au noyau de moulage (a)

3. Culasse moulée selon la revendication 2, caractérisée en ce que le canal d'air secondaire (23) constitué par la pièce partielle de noyau (e) s'étend dans la direction longitudinale (18) de la culasse, entre les canaux de changements de gaz (14) et les chambres, à peu près en forme de méandres, et la pièce partielle de noyau (e) comporte des pièces de liaison (24) se ramifiant vers les différents canaux d'échappement (14).
